# EUROPÄISCHE PATENTSCHRIFT

(11) **EP 0 232 397 B1**
(45) Veröffentlichungstag und Bekanntmachung des Hinweises auf die Patenterteilung: **11.10.1989**
(21) Anmeldenummer: 86905247.2
(22) Anmeldetag: 28.07.1986
(51) Int. Cl.: B25B 23/10

(54) **VORRICHTUNG ZUM SETZEN VON SCHRAUBEN**
DEVICE FOR APPLYING SCREWS
DISPOSITIF DE MISE EN PLACE DE VIS

(30) Priorität: 08.08.1985 AT 2316/85
(43) Veröffentlichungstag der Anmeldung: 19.08.1987
(73) Patentinhaber: SFS Stadler Holding AG, CH-9435 Heerbrugg (CH)
(72) Erfinder: REGENSBURGER, Werner, CH-9443 Widnau (CH)
(86) Internationale Anmeldenummer: EP8600444
(87) Internationale Veröffentlichungsnummer: WO8700787

(56) Entgegenhaltungen:
- DE-A- 3 215 004
- GB-A- 2 147 873
- US-A- 1 726 693
- US-A- 4 384 403

## Beschreibung

Die Erfindung betrifft eine Vorrichtung zum Setzen von Schrauben, bestehend aus einer Schraubeinrichtung, einem Zuführkanal für Schrauben und relativ zueinander in einer quer zur Schraubachse verlaufenden, gemeinsamen Führung verschiebbar gehaltene, in Richtung zur Schraubachse hin federbelastet ausgeführte Backen zur Halterung der Schraube, wobei die Backen in geschlossenem Zustand eine mehrfach abgestufte Durchgangsöffnung bilden, welche in geschlossenem Zustand der Backen aus einem ersten, annähernd zylinderförmigen Abschnitt, einem zweiten, trichterförmigen Abschnitt und einem dritten, annähernd zylinderförmigen Abschnitt besteht.

Solche Vorrichtungen zum Setzen von Schrauben (z. B. EP-B-3004 oder GB-B-70 49 91) sind in einigen Ausführungsvarianten bekanntgeworden. Bei diesen bekannten Anordnungen sind relativ nahe der Auflagefläche an dem zu verschraubenden Teil zwei relativ zueinander bewegliche Backen vorgesehen, die die Schrauben bis zum Anbohren bzw. bis zum Erfassen des Gewindes halten sollen. Bei diesen bekannten Anordnungen handelt es sich immer um verschwenkbare Backen, die durch die nach unten zu drückenden Schrauben bzw. durch die Schraubnuß auseinandergepreßt werden.

Wenn es auf ein exaktes Setzen von Schrauben ankommt, wenn also beispielsweise Schrauben auf zehntel Millimeter genau in einem gewissen Abstand zu einer Bezugskante eingeschraubt werden sollen, dann ergeben sich mit solchen auseinanderschwenkbaren Backen Probleme, da diese Backen ohne große Gegenkraft bereits vor dem endgültigen Anbohren einer Bohrschraube bzw. vor Eindrehen des Gewindes leicht geöffnet werden können. Außerdem stellen diese Backen praktisch nur eine Halterung beim Vorschub der Schrauben bis zum Anbohr- bzw. Eindrehvorgang, stellen jedoch keine exakt auf die Schraubenachse ausgerichtete Führung für die Schrauben dar. Bei nicht exaktem Schließen dieser schwenkbaren Backen kann es außerdem dazu kommen, daß die von den Backen eingeschlossene Durchgangsöffnung nicht achsgleich mit der Schraubachse ausgerichtet ist.

Bei einer weiteren bekannten Ausgestaltung (DE-A-32 15 004) ist eine Schraubenhalterung vorgesehen, welche einen in der Eintreibachse liegenden Einsteckkanal zum Einstecken und axialen Ausrichten einer Schraube aufweist. Der Einsteckkanal ist von radial federnden Klemmbacken begrenzt. Durch diese Klemmbacken soll eine eingesteckte Schraube gehalten und axial ausgerichtet werden. Dies ist vielleicht möglich, solange das Eingreifwerkzeug noch nicht mit der Schraube in Wirkverbindung steht, denn unmittelbar nach einem geringen Niederdrücken der Schraube gegen das zu verschraubende Werkstück werden diese Klemmbacken durch den Schraubenkopf zurückgedrängt, so daß die Bohrspitze der Schraube frei auspendeln kann. Es ist daher für die Schraube nur eine Halterung gegeben, aber keinesfalls eine Führung, um ein exaktes Anbohren der selbstbohrenden Spitze zu ermöglichen. So bald also die als Kugeln ausgebildeten Klemmbacken infolge des durchtretenden Schraubenkopfes zurückgedrängt sind, ist praktisch keine Führung mehr im Schaftbereich der Schraube vorhanden.

Bei einer anderen bekannten Ausführung (US-A-4 384 403) sind zur Führung und Halterung der Bohrspitze einer Schraube zwei federbelastete Backen vorgesehen, welche in einer gemeinsamen, quer zur Schraubachse liegenden Führung verschiebbar gehalten sind, wobei die von den beiden Backen freigelassene Durchgangsöffnung mittels eines auf die Backen einwirkenden Anschlagteiles jeweils wieder auf die Einschraubachse zentriert wird. Für den Schraubenkopf ist keine Führung vorgesehen. Dieser bewirkt lediglich unmittelbar nach Auftreffen auf eine schräge Auflauffläche das Auseinanderdrücken der beiden Backen.

Weiters ist ein Eindrehwerkzeug für Schrauben bekannt (US-A-1 726 693), bei welchem zur Halterung von Schrauben während des Eindrehens federbelastete Backen in einer Führung verschiebbar gehalten sind, wobei die Backen in geschlossenem Zustand eine mehrfach abgestufte Durchgangsöffnung bilden, welche aus einem ersten, annähernd zylinderförmigen Abschnitt, einem zweiten trichterförmigen Abschnitt und einem dritten, annähernd zylinderförmigen Abschnitt besteht. So bald der Schraubenkopf auf den zweiten, trichterförmigen Abschnitt auftrifft, werden die Backen ruckartig auseinandergeschoben, was zu Störungen beim Einschraubvorgang führen kann. Ein magaziniertes Zuführen von Schrauben von der Seite her ist hier nicht möglich.

Die vorliegende Erfindung hat sich daher zur Aufgabe gestellt, eine Vorrichtung der eingangs genannten Art zu schaffen, bei der ein exaktes Setzen von Schrauben mit konstruktiv einfachen Mitteln möglich ist. Ferner soll eine exakte Führung der Schraube bis zur Beendigung des Eindrehvorganges bzw. zumindest bis zum endgültigen Anbohren der Bohrspitze der Schrauben gegeben sein.

Erfindungsgemäß gelingt dies dadurch, daß der erste zylinderförmige Abschnitt und der trichterförmige Abschnitt von einer mit einer in der Schraubachse liegenden Längsachse ellipsenförmige Kurve begrenzt werden, und in der Führung für die beiden Bakken in einer durch die Schraubachse geführten Ebene ausgerichtete, gemeinsame Anschlagelemente vorgesehen sind, welche quer zur Verschieberichtung der Bakken in die Führung eingreifen.

Durch diese erfindungsgemäßen Maßnahmen wird gewälrleistet, daß sowohl der Schaft einer Schraube als auch der Schraubenkopf bis zur Beendigung der Eindrehvorganges sicher geführt werden, da sich durch das seitliche Wegschieben der Backen keine Winkeländerungen bezüglich der die Durchgangsöffnung zwischen den die Backen begrenzenden Flächen ergeben.

Gerade durch den kantenfreien Übergang zwischen den einzelnen Abschnitten der Durchgangsöffnung wird eine leichte Betätigung beim Auseinanderdrücken der Backen erzielt. Es wird dadurch der erste, annähernd zylinderförmige Abschnitt und der darauffolgende, annähernd trichterförmige Abschnitt von einer ellipsenförmigen Kurve begrenzt. Dadurch entstehen keine ruckartigen Bewegungen der Backen, da der Schraubenkopf nicht unmittelbar auf eine abgestufte Fläche auftrifft, sondern in einem kantenfreien Übergang die Backen auseinandergeschoben werden können.

Durch die besondere Konstruktion der Durchtrittsöffnung zwischen den beiden Backen ist gewährleistet, daß der Kopf der Schrauben ein weites Stück während des Eindrehvorganges ebenfalls zwischen den Backen geführt ist, ohne daß dabei die Backen selbst bereits geöffnet werden. Erst dann, wenn das exakte Anbohren bzw. das Eingreifen des Gewindes der Schraube gewährleistet ist, bewirkt der Kopf der Schraube ein langsames Auseinanderdrängen der beiden Backen ohne ruckartige Bewegungen, was insbesondere beim Setzen von Schrauben in empfindlichen Werkstoffen vorteilhaft ist.

Erst durch die erfindungsgemäßen Maßnahmen ist es möglich geworden Bohrbefestiger, also. entsprechend ausgebildete Schrauben, in einer parallelen Linie von +/- 0,2 mm zu setzen, was z. B. bei Glasklemmleisten gefordert ist, um die Funktionssicherheit in Brandschutz-Fenstern und ähnlichen Anwendungen sicherzustellen. Mit den bekannten Einrichtungen ist eine solche exakte Linienführung trotz seitlicher Anschläge nicht durchführbar. Außerdem ergeben sich bei diesen bekannten Anordnungen keine Möglichkeiten der magazinierten Zuführung von Schrauben.

Weitere Vorteile werden in der nachstehenden Beschreibung anhand der Zeichnungen noch näher erläutert. Es zeigen :
Fig. 1 eine Seitenansicht einer Vorrichtung gemäß der Erfindung, teilweise aufgeschnitten dargestellt ;
Fig. 2 eine Draufsicht auf den die beiden Backen aufnehmenden Bauteil ;
Fig. 3 eine Schrägsicht eines Magazinierstreifens mit eingesetzten Schrauben ;
Fig. 4 eine Darstellung lediglich des unteren Abschnittes entsprechend Fig. 1, wobei ein auf dem unteren Bauteil angeordneter Anschlagschieber ersichtlich ist ;
Fig. 5 einen Schnitt nach der Linie I-I in Fig. 4
Fig. 6 eine Draufsicht auf zwei aneinander anliegende Backen;
Fig. 7 einen Schnitt nach der Linie 11-11 durch die beiden Backen
Fig. 8 eine Ansicht in Pfeilrichtung 111 in Fig. 6
Fig. 9 eine Ansicht eines Backens gemäß der Linie IV-IV in Fig. 6.

Die in Fig. 1 gezeigte Vorrichtung besteht im wesentlichen aus einer Schraubeinrichtung 1, welche von einem Motor 2 angetrieben wird, einer z. B. federbelasteten Vorschubführung 3, sowie einer Zuführeinrichtung 4 für Schrauben, welche zweckmäßig mittels eines Magazinierstreifens 6 zugeführt werden. Die Längsmittelebene einer Zuführeinrichtung 4 ist mit der Schraubachse 7 ausgerichtet. Über einen ersten Querträger 8 ist der Antrieb der Schraubeinrichtung 1 (Motor 2) befestigt, wobei eine Klemmhalterung durch eine Feststellschraube vorgesehen ist.

Mit Abstand von diesem ersten Querträger 8 und parallel zu diesem ausgerichtet ist ein zweiter Querträger 10 vorgesehen, der eine Durchgangsbohrung 11 für die Schraubeinrichtung 1 aufweist. Auf diesem zweiten Querträger 10 ist die Zuführeinrichtung 4 befestigt. Der Querträger 10 und die Zuführeinrichtung 4 sind über einen zylindrischen Lagerkörper 12 gegenseitig verbunden, wobei es denkbar ist, diese beiden Teilen gegeneinander zu verdrehen. Die gegenseitige Fixierung erfolgt durch eine im Querträger 10 angeordnete federbelastete Kugel 13.

Der Zuführeinrichtung 4 zugeordnet sind zwei Backen 14, 15 vorgesehen, welche in einer quer zur Schraubachse 7 verlaufenden Führung 16 verschiebbar gehalten sind. In die Führung 16 greifen Anschlagelemente 17 ein, welche in einer durch die Schraubachse 7 geführten Ebene ausgerichtet sind. Die beiden Backen 14 und 15 sind ferner in Richtung zur Schraubachse 7 hin federbelastet ausgeführt, wobei dies zweckmäßig durch Schraubenfedem 18 bewerkstelligt wird.

An der Rückseite der Backen 14, 15 sind beim gezeigten Beispiel je zwei Bohrungen 19 vorgesehen, in welche ein Ende der Schraubenfedern 18 eingesetzt ist. Die anderen Enden der Schraubenfedern 18 stützen sich and den Begrenzungswänden 20 der Führung 16 ab. Durch eine solche Konstruktion ist eine einfache Halterung der Schraubenfedern 18 gewährleistet und außerdem kann trotz relativ kurzer Führungsstrecke eine ordnungsgemäße Federkraft erzielt werden.

An den äußeren Randbereichen der einander zugewandten Enden der Backen 14, 15 sind nutartige Ausnehmungen 21 vorgesehen, wobei jeweils der Nutgrund 22 die mit den Anschlagelementen 17 zusammenwirkenden Anschlagflächen bildet. Es ist also eine exakte Ausrichtung der Backen 14, 15 gegenüber der Schraubachse 7 nach jedem Schraubvorgang gewährleistet. Durch die Schraubenfedern 18 erfolgt eine rasche Rückführung der Backen 14, 15 in die Ausgangsstellung, wobei die Anschlagflächen in den nutartigen Ausnehmungen 21 an den Anschlagelementen 17 zur Anlage kommen. Aus Bearbeitungsgründen ist es zweckmäßig, wenn die nutartigen Ausnehmungen 21 über die ganze Höhe der Backen 14, 15 durchgehend verlaufen.

Als Anschlagelemente 17 werden zweckmäßig in die Begrenzungs wände 23 der Führung 18 eingesetzte Bolzen vorgesehen, wobei die Mittelachsen 24 dieser Bolzen in einer Ebene mit der Schraubachse 7 liegen. Anstelle eines Bolzens können auch im Querschnitt anders geformte Profilstücke eingesetzt werden, die die gleiche Aufgabe eine exakten Anschlages übernehmen.

Aus den Fig. 6, 7 und 9 ist ersichtlich, daß die Backen 14, 15 in geschlossenem Zustand eine mehrfach abgestufte Durchgangsöffnung 25 bilden mit zylinderförmigen und trichterförmigen Abschnitten. Eine solche Ausbildung ermöglicht eine exakte Führung und Halterung einer Schraube bis zum endgültigen Setzen derselben in dem zu verschraubenden Teil. Es ist gerade der Fig. 1 zu entnehmen, daß bei einem Niederdrücken der Schraube 26 durch Betätigen der Schraubeinrichtung 1 der Knopf 27 der Schraube einerseits durch den freien Endbereich der Schraubeinrichtung 1 fixiert wird und die Bohrspitze 28 zugleich in den untersten, annähernd zylinderförmigen Abschnitt 29 zwischen den beiden Backen 14, 15 zu liegen kommt. Es ist somit ein Anbohren eines Loches durch die Schraube selbst in exakt auf die Schraubachse 7 ausgerichtetem Zustand möglich. Bei weiterem Eindrehen der Schrauben und insbesondere auch zu dem Zeitpunkt, wo das Gewinde in die Bohrung eingreift, wird immer noch der Gewindeabschnitt der Schraube in dem zylinderförmigen Abschnitt 29 zwischen den beiden Backen 14, 15 gehalten. Es ist aber auch bereits der Kopf 27 der Schraube 26 in den oberen, annähernd zylinderförmigen Abschnitt 30 der Durchgangsöffnung 25 zwischen den Backen 14, 15 eingetreten. Es wird also auch der Kopf 27 der Schraube 26 in diesem Bereich bereits zwischen den beiden Backen 14, 15 geführt. Bei einem weiteren Eindrehen der Schraube 26 kann es also auch nicht zu einem Beschädigen des Gewindes durch ein Abkippen der Schraube kommen, da in -diesem Einschraubstadium der Kopf gehalten wird. Vor dem endgültigen Einschrauben gelangt dann der Kopf 27 der Schraube 26 in einen annähernd trichterförmigen Bereich 31 der Durchgangsöffnung 25, so daß die beiden Backen 14, 15 entgegen der Kraft der Schraubenfedern 18 auseinandergedrückt werden. Nach dem Schraubvorgang gelangen die beiden Backen 14, 15 sofort wieder in ihre exakt ausgerichtete Ruhestellung zurück.

Um diese exakte Führung und Halterung einer Schraube während des ganzen Eindrehvorganges zu ermöglichen, sollte der erste, annähernd zylinderförmige Abschnitt 30 annähernd dem Kopfdurchmesser der Schraube 26 und der zweite zylinderförmige Abschnitt 29 annäherd dem Durchmesser der Bohrspitze 28 bzw. dem Durchmesser des Gewindeteils 32 der Schraube 26 entsprechen.

Damit ein kantenfreier Übergang und somit auch eine leichte Betätigung beim Auseinanderdrücken der Backen 14, 15 zu erzielen ist, entspricht der Querschnitt der Durchgangsöffnung 25 im oberen Abschnitt annähernd einer halben Ellipse mit in der Mittelachse liegender Längsachse. Es wird dadurch praktisch der erste zylinderförmige Abschnitt 30 und der darauffolgende trichterförmige Abschnitt 31 von einer ellipsenförmigen Kurve begrenzt.

Um eine einwandfreie Anlage der beiden Backen 14, 15 aneinander stets zu gewährleisten, wird vorgesehen, daß die gegenseitige Anlagefläche auf relativ schmale, stegartige Abstützflächen 33 begrenzt ist. Es kommt dadurch praktisch zu keinen Störungen, auch wenn einmal Material des Magazinierstreifens 6 zwischen die Backen 14, 15 gelangen sollte. Diese Verschmutzungsteile werden nach außen bzw. nach innen gepreßt oder können sich erst gar nicht an diesen schmalen Stegen festsetzen.

Zumindest der eine Backen 15, zweckmäßig jedoch beide Backen weisen an der Oberseite eine in Verschieberichtung durchlaufende Nut 34, 35 auf, um dadurch den Durchtritt der Bohrspitzen der im Magazinierstreifen 6 gehaltenen Schrauben 26 zu ermöglichen. Es ist dadurch auch eine gedrungenere Bauweise möglich, da der Magazinierstreifen 6 relativ nahe der Anlagefläche 35 der Vorrichtung auf dem zu verschraubenden Teil verschoben werden kann. Wie dem Beispiel nach Fig. 6 zu entnehmen ist, kann die Nut 34 in dem Backen 15 auch etwas breiter ausgeführt werden, da ja von dieser Seite her in der Regel die Schrauben 26 zugeführt werden. Die Nut 35 im Backen 14 ist deshalb zweckmäßig, um beispielsweise einen Ableitkanal für aus dem Magazinierstreifen 6 ausgebrochene Teile zu haben oder aber einfach deswegen, weil in einfacher Weise beide Backen 14 und 15 als konstruktiv gleiche Teile ausgeführt werden können. Es mü- ßen dann natürlich auch die beiden Nuten 34 und 35 mit demselben Querschnitt ausgestattet sein.

Aus den Fig. 4 und 5 ist ersichtlich, daß an der Unterseite des die Führung 16 für die Backen 14, 15 aufweisenden Bauteiles 36 ein relativ zur Schraubachse 7 verstellbarer, jedoch am Bauteil 36 arretierbarer Anschlagschieber 37 vorgesehen ist. Durch diesen Anschlagschieber 37 ist es möglich, im Zusammenwirken mit der exakten Ausrichtung zwischen Schraubenachse und Schraubachse 7 eine Schraube 26 exakt in einem gewissen Abstand von einer Bezugskante zu setzen, das heißt anzubohren und einzuschrauben. In Fig. 4 ist beispielsweise der Abstand A zwischen der Anschlagfläche 38 des Anschlagschiebers 37 und der Schraubachse 7 gegeben.

Der Anschlagschieber 37 greift klammerartig in zwei an gegenüberliegenden Seitenbegrenzungen des Bauteiles 36 vorgesehene Nuten 39 ein. Der Anschlagschieber 37 kann daher in Längsrichtung des Bauteiles 36 beliebig verstellt werden. Zur Fixierung des Anschlagschiebers 37 am Bauteil 36 sind Klemmschrauben vorgesehen, welche von dem Anschlagschieber 37 gegen die Unterseite 40 des Bauteiles 36 angepreßt oder in den Bauteil 36 eingedreht werden.

Sowohl am Bauteil 36 als auch am Anschlagschieber 37 kann eine Maßskaie 41 bzw. 42 vorgesehen werden, um dadurch die exakte erforderliche Einstellung ohne lange Meßarbeiten vornehmen zu können. Es ist auch möglich, fixe Bohrungen im Anschlagschieber 37 mit dazugehörigen Gewindebohrungen im Bauteil 36 vorzusehen, worauf nach Grobeinstellung der entsprechenden gewünschten Maße für den Abstand A diese dazugehörige Schraube in das zugehörige Gewinde im Bauteil 36 eingedreht wird. Es sind jedoch auch noch andere Verstell- und Feststellmöglichkeiten gegeben.

Fig. 3 zeigt eine Ausführungsvariante eines Magazinierstreifens 6, welcher in regelmäßigen Abständen Durchgangsöffnungen 43 aufweist, in welche die Schrauben 26 eingesetzt sind. Dieser Magazinierstreifen 6 wird zweckmäßigerweise aus einem verreibbaren Material gefertigt, so daß in einfacher Weise auch der Schraubenkopf 27 durch den Magazinierstreifen 6 hindurchgedreht werden kann.

Das Wesen der vorliegenden Erfindung ist aber nicht nur bei einer Vorrichtung anwendbar, die mit einem Magazinierstreifen nach Fig. 3 arbeitet. Es können auch andere Magazinierstreifen eingesetzt werden, so daß dann eben andere Zuführmöglichkeiten für diese Magazinierstreifen vorgesehen werden müssen. Es ist auch denkbar, anstelle des Zuführkanals mit der Zuführung von Schrauben in einem Magazinierstreifen einen Zuführkanal für Einzelzuführung von Schrauben vorzusehen. Durch die erfindungsgemäßen Maßnahmen werden auch einzeln zugeführte Schrauben in einwandfreier Weise lagegenau an der gewünschten Stelle gesetzt.

## Patentansprüche

1. Vorrichtung zum Setzen von Schrauben, bestehend aus einer Schraubeinrichtung, einem Zuführkanal für Schrauben und relativ zueinander in einer quer zur Schraubachse verlaufenden, gemeinsamen Führung (16) verschiebbar gehaltene, in Richtung zur Schraubachse (7) hin federbelastet ausgeführte Backen (14, 15) zur Halterung der Schraube, wobei die Backen (14, 15) in geschlossenem Zustand eine mehrfach abgestufte Durchgangsöffnung (25) bilden, welche in geschlossenem Zustand der Backen (14, 15) aus einem ersten, annähernd zylinderförmigen Abschnitt (30), einem zweiten, trichterförmigen Abschnitt (31) und einem dritten, annähernd zylinderförmigen Abschnitt (29) besteht, dadurch gekennzeichnet, daß der erste zylinderförmige Abschnitt (30) und der darauffolgende trichterförmige Abschnitt (31) von einer mit einer in der Schraubachse liegenden Längsachse ellipsenförmigen Kurve begrenzt werden, und in der Führung (16) für die beiden Backen (14, 15) in einer durch die Schraubachse (7) geführten Ebene ausgerichtete, gemeinsame Anschlagelemente (17) vorgesehen sind, welche quer zur Verschieberichtung der Backen (14, 15) in die Führung (16) eingreifen.

2. Vorrichtung nach Anspruch 1, dadurch gekennzeichnet, daß der erste, annähernd zylinderförmige Abschnitt (30) annähernd dem Kopfdurchmesser einer Schraube (26) und der dritte, ebenfalls zylindrische Abschnitt (29) annähernd dem Durchmesser der Bohrspitze (28) bzw. des Gewindeteiles (32) einer Schraube (26) entspricht.

3. Vorrichtung nach Anspruch 1, dadurch gekennzeichnet, daß an der äußeren Randbereichen der einander zugewandten Enden der Backen (14, 15) nutartige Ausnehmungen (21) vorgesehen sind, wobei jeweils der Nutgrund (22) die mit den Anschlagelementen (17) zusammenwirkende Anschlagfläche bildet.

4. Vorrichtung nach den Ansprüchen 1 und 3, dadurch gekennzeichnet, daß als Anschlageiemente (17) in die Begrenzungswände (23) der Führung (16) eingesetzte Bolzen, Profilstücke od. dgl. vorgesehen sind, wobei die Mittelachsen (24) der Anschlagelemente (17) in einer Ebene mit der Schraubenachse (7) liegen.

5. Vorrichtung nach Anspruch 4, dadurch gekennzeichnet, daß die nutartigen Ausnehmungen (21) über die ganze Höhe der Backen (14, 15) durchgehend verlaufen.

6. Vorrichtung nach Anspruch 1 und einem der vorhergehenden Ansprüche, dadurch gekennzeichnet, daß die Backen (14, 15) an ihren einenader zugewandten Begrenzungen schmale, stegartige gegenseitige Abstützflächen (33) aufweisen, welche zwischen der Durchgangsöffnung (25) und den äußeren, nutartigen Ausnehmungen (21) vorgesehen sind.

7. Vorrichtung nach Anspruch 1 und einem der vorhergehenden Ansprüche, dadurch gekennzeichnet, daß mindestens ein Backen (14, 15) an dessen Oberseite eine in Verschieberichtung durchlaufende Nut (35, 34) zum Durchtritt von Bohrspitzen. (28) der in einem Magazinierstreifen (6) getragenen Schrauben (26) aufweist.

8. Vorrichtung nach Anspruch 1, dadurch gekennzeichnet, daß an der Unterseite des die Führung (16) für die Backen (14, 15) aufweisenden Bauteiles (36) ein relativ zur Schraubachse (7) verstellbarer, jedoch am Bauteil (36) arretierbarer Anschlagschieber (37) vorgesehen ist.

9. Vorrichtung nach Anspruch 8, dadurch gekennzeichnet, daß der Anschlagschieber (37) klammerartig in zwei an gegenüberliegenden Seitenbegrenzungen des Bauteils (36) vorgesehenen Nuten (39) eingreift und gegenüber der Unterseite (40) des Bauteiles (36) vorgesehenen Nuten (39) eingreift und gegenüber der Unterseite (40) des Bauteiles (36) mittels Klemmschrauben verspannbar ist.

10. Vorrichtung nach den Ansprüchen 8 und 9, dadurch gekennzeichnet, daß am Bauteil (36) und am Anschlagschieber (37) eine Maßskala (41, 42) vorgesehen ist.

## Claims

1. A device for applying screws, comprising a screwing device, a supply duct for screws and clamping jaws (14, 15) for holding the screw, which are held so as to be displaceable relative to one another in a common guideway (16) extending transversely to the screw axis and which are spring-loaded in the direction of the screw axis (7), the clamping jaws (14, 15) in the closed state forming a multi-step through opening (25), which in the closed state of the clamping jaws (14, 15) is formed by a first approximately cylindrical section (30), a second funnel-shaped section (31) and a third approximately cylindrical section (29), characterised in that the first cylindrical section (30) and the following funnel-shaped section (31) are defined by an ellipse-shaped curve with a longitudinal axis lying in the screw axis and in that in the guideway (16) for the two clamping jaws (14, 15) common stop elements (17) are provided directed in a plane passing through the screw axis (7) which elements engage into the guideway (16) transversely to the direction of displacement of the clamping jaws (14, 15).

2. A device according to claim 1, characterised in that the first approximately cylindrical section (30) corresponds approximately to the head diameter of a screw (26) and the third similarly approximately cylindrical section (29) corresponds approximately to the diameter of the boring tip (28) or the threaded part (32) of a screw (26).

3. A device according to claim 1, characterised in that at the outer edge regions of the facing ends of the clamping jaws (14, 15) groove-like recesses (21) are provided, each groove base (22) forming the stop surface cooperating with the stop elements (17).

4. A device according to claims 1 and 3, characterised in that bolts, profile parts or the like inserted into the boundary walls (23) of the guideway (16) are provided as stop elements (17), the central axis (24) of the stop elements (17) lying in a plane with the screw axis (7).

5. A device according to claim 4, characterised in that the groove-like recesses (21) extend continuously over the entire height of the clamping jaws (14, 15).

6. A device according to claim 1 and one of the preceding claims, characterised in that the clamping jaws (14, 15) are provided on their facing boundaries with narrow, web-like opposite abutment surfaces (33), which are provided between the through opening (25) and the outer groove-like recesses (21).

7. A device according to claim 1 and one of the preceding claims, characterised in that at least one clamping jaw (14, 15) comprises on its upper side a groove (35, 34) extending in the direction of displacement fo receiving boring tips (28) of the screws (26) carried in a magazine strip (6).

8. A device according to claim 1, characterised in that on the underside of the component part (36) comprising the guideway (16) for the clamping jaws (14, 15) a stop slide (37) is provided, which can be adjusted relative to the screw axis (7) but can be locked on the component part (36).

9. A device according to claim 8, characterised in that the stop slide (37) engages in the manner of a brace in two grooves (39) provided on opposite lateral boundaries of the component part (36) and grooves (39) provided opposite the underside (40) of the component part (36) and can be locked by means of clamping screws relative to the underside (40) of the component part (36).

10. A device according to claims 8 and 9, characterised in that a measuring scale (41, 42) is provided on the component part (36) and on the stop slide (37).

## Revendications

1. Dispositif de mise en place de vis, se composant d'un dispositif à vis, d'un canal d'amenée des vis et de mâchoires (14, 15) de maintien de la vis, sollicitées élastiquement en direction de l'axe (7) des vis, maintenues en étant susceptibles de se déplacer l'une par rapport à l'autre dans un guidage commun (16) s'étendant transversalement à l'axe de vis, les mâchoires (14, 15) formant à l'état fermé un orifice de passage (25) à plusieurs étagements se composant, à l'état fermé des mâchoires (14, 15), d'une première partie (30) à peu près de forme cylindrique, d'une deuxième partie (31) en forme d'entonnoir et d'une troisième partie (29) à peu près de forme cylindrique, dispositif caractérisé en ce que la première partie (30) de forme cylindrique et la partie consécutive (31) en forme d'entonnoir sont délimitées par une courbe en forme d'ellipse à axe longitudinal situé dans l'axe de vis, et des éléments de butée (17) communs étant prévus dans le guidage (16), pour les deux mâchoires (14, 15), et orientés dans un plan traçant par l'axe de vis (7), éléments de butée qui sont engagés dans le guidage (16) transversalement à la direction du déplacement des mâchoires (14, 15).

2. Dispositif selon la revendication 1, caractérisé en ce que la première partie (30) à peu près de forme cylindrique correspond approximativement au diamètre de tête d'une vis (26) et la troisième partie (29) également à peu près de forme cylindrique correspond approximativement au diamètre de la pointe de perçage (28) ou de la partie filetée (32) d'une vis (26).

3. Dispositif selon la revendication 1, caractérisé en ce que des évidements (21) en forme de gorge sont prévus sur les zones prévues sur les zones de bordures extérieures des extrémités tournées l'une vers l'autre des mâchoires (14, 15), le fond de gorge (22) formant chaque fois la face de butée coopérant avec les éléments de butée (17).

4. Dispositif selon les revendications 1 et 3, caractérisé en ce que des boulons, des pièces profilés ou similaires introduits dans les parois de délimitation (23) du guidage (16) sont prévus pour servir d'éléments de butée (17), les axes centraux (24) des éléments de butée (17) étant situés dans le même plan que l'axe de vis (7).

5. Dispositif selon la revendication 4, caractérisé en ce que les évidements (21) en forme de gorges s'étendent de manière continue sur toute la hauteur des mâchoires (14, 15).

6. Dispositif selon la revendication 1 et l'une des revendications précédentes, caractérisé en ce que les mâchoires (14, 15) présentent sur leur délimitations tournées l'une vers l'autre des surfaces d'appui (33) opposées, étroites et en forme de nervures, qui sont prévues entre l'orifice de passage (25) et les évidements (21) extérieurs en forme de gorges.

7. Dispositif selon la revendication 1 et l'une des revendications précédentes, caractérisé en ce qu'au moins une mâchoire (14, 15) présente sur sa face supérieure une gorge continue (25, 34) s'étendant en direction du déplacement et destinée au passage de pointes de perçage (28) des vis (26) portées dans une bande-magasin (6).

8. Dispositif selon la revendication 1, caractérisé en ce qu'il est prévu sur la face inférieure de l'élément de construction (36) présentant le guidage (16) des mâchoires (14, 15) un curseur de butée (37) réglable par rapport à l'axe de vis (7), en étant toutefois susceptible d'être bloqué sur l'élément de construction (36).

9. Dispositif selon la revendication 8, caractérisé en ce que le curseur de butée (37) s'engage sous forme de griffe dans deux gorges (39) prévues sur des délimitations latérales opposées de l'élément de construction (36) et est susceptible d'être serré par rapport à la face inférieure (40) de l'élément de construction (36) au moyen de vis de serrage.

10. Dispositif selon les revendications 8 et 9, caractérisé en ce qu'une échelle de mesure (41, 42) est prévue sur l'élément de construction (36) et sur le curseur de butée (37).
